# EUROPÄISCHE PATENTSCHRIFT

(11) **EP 2 610 183 B1**
(45) Veröffentlichungstag und Bekanntmachung des Hinweises auf die Patenterteilung: **04.05.2016**
(21) Anmeldenummer: 12008568.3
(22) Anmeldetag: 21.12.2012
(51) Int. Cl.: B65B 25/00, B65B 35/08, B65G 47/14

(54) **Vereinzelungseinrichtung für kleinstückige Produkte sowie Verpackungsmaschine mit einer solchen Vereinzelungseinrichtung**
Singulating device for small products as well as a packaging machine comprising such a singulating device
Dispositif de séparation de petits produits ainsi qu'une machine d'emballage comprenant un tel dispositif de séparation

(30) Priorität: 27.12.2011 DE 102011122542
(43) Veröffentlichungstag der Anmeldung: 03.07.2013
(73) Patentinhaber: THEEGARTEN-PACTEC GMBH & CO. KG, 01237 Dresden (DE)
(72) Erfinder: Seibt, Wilfried, 01219 Dresden (DE); Sickert, Michael, 01099 Dresden (DE); Wehner, Gert, 01328 Dresden (DE)
(74) Vertreter: Grünecker Patent- und Rechtsanwälte PartG mbB

(56) Entgegenhaltungen:
- EP-A1- 1 283 183
- EP-A1- 1 712 472
- WO-A1-2004/007322
- FR-A- 1 162 716
- FR-A- 1 222 810
- GB-A- 729 223
- US-A- 4 024 058

## Beschreibung

Die vorliegende Erfindung betrifft eine Vereinzelungseinrichtung für eine Verpackungsmaschine zur Verpackung kleinstückiger Produkte, insbesondere kleinstückiger Süßwaren sowie eine Verpackungsmaschine für diese Produkte, wobei die Vereinzelungseinrichtung vorzugsweise als Vereinzelungsteller mit einer um eine vertikale Drehachse drehbaren, inneren Vereinzelungsscheibe und mit einem am Außenumfang der Vereinzelungsscheibe angeordneten, um eine vertikale Drehachse drehbaren Aufgabering ausgebildet ist. Die Erfindung betrifft auch eine Verpackungsmaschine mit einer derartigen Vereinzelungseinrichtung.

Verpackungsmaschinen der vorgenannten Art können als kontinuierlich arbeitende Verpackungsmaschinen oder als sogenannte Hybridmaschinen (d.h. als Verpackungsmaschinen, die entweder in einer kontinuierlichen oder in einer diskontinuierlichen Arbeitsweise betrieben werden können) ausgebildet sein. Der Leistungsbereich solcher Verpackungsmaschinen kann über einen weiten Taktzahlbereich variieren, beispielsweise von 600 Arbeitstakten pro Minute für eine Mittelklassemaschine bis hin zu 2500 Arbeitstakten pro Minute für eine Hochleistungsmaschine.

Aus der WO 2004/007322 A1 ist eine Lollipop-Zuführungsvorrichtung bekannt, bei der die Lollipops über einen speziell abgeschirmten Aufnahmebereich eines Vereinzelungstellers von oben in Aufnahmeöffnungen eines Aufgaberinges eingesetzt werden. In Verbindung mit einem Angriff an den radial auswärtsweisenden Stilen werden die Produkte weiteren Verpackungsvorgängen zu geführt.

Aus der EP 1 712 472 A1 ist eine Verpackungsmaschine für kleinstückige Produkte bekannt, bei der Lollipops, die mit radialauswärtsweisenden Stielen in Aufnahmeöffnungen eines Vereinzelungstellers aufgenommen sind, durch an Stielen angreifende Haltebackenpaare eines Entnahmekopfes zur weiteren Verpackung in die Verpackungsmaschine geführt werden.

Insbesondere kleinstückige Produkte, wie zum Beispiel Süßwarenprodukte (Hart- oder Weichkaramellen, Gelee- oder Schokoladenprodukte usw.) müssen aber bei all diesen Verpackungsmaschinen vor dem eigentlichen Verpackungsvorgang zunächst mittels einer Vereinzelungseinrichtung zu einzelnen, definiert ausgerichteten Produkten separiert werden.

Derartige Vereinzelungseinrichtungen sind in der Verpackungstechnik, insbesondere in der Bonbon- und Süßwarenverpackungstechnik, überwiegend als um eine zentrale Tellerdrehachse drehbare Vereinzelungsteller ausgebildet.

Bei solchen Vereinzelungstellern werden die meist ungeordnet von einer Produktionsstelle angelieferten Produkte über eine Zuführ- und Sortiereinrichtung zentral auf den Vereinzelungsteller aufgegeben.

Infolge der Fliehkraft des sich drehenden Tellers gelangen die Produkte an dessen Rand, wo sie in sich radial erstreckende Mitnehmertaschen aufgenommen und so einer maschinellen Entnahme zugänglich gemacht werden.

Beispielsweise zeigt die DE 10 2006 024 071 A1 einen derartigen nach dem sogenannten "Taschenprinzip" gestalteten Vereinzelungsteller, bei dem die Produkte jeweils seitlich in die Mitnehmertaschen eines am Außenrand des Vereinzelungstellers verlaufenden Aufgaberings eingeschoben werden.

Um eine direkte Entnahme der vereinzelten Produkte aus diesen Mitnehmertaschen zu gestatten, muss in einer Entnahmezone des Vereinzelungstellers der die vereinzelten Produkte tragende, äußere Aufgabering von dem auf dem rotierenden Innenteller befindlichen, übrigen Produktstrom abgetrennt werden. Zur Realisierung dieser Abtrennung ist der Innenteller in der DE 10 2006 024 071 A1 segmentiert ausgeführt, wobei die Innentellersegmente in der Entnahmezone in vertikaler Richtung gegenüber den Taschen des Aufgaberings abgesenkt sind, um eine Entnahme der Produkte aus den Mitnehmertaschen nicht zu behindern.

Die durch die taschenförmige Ausführung der Produktaufnahmen am Aufgabering notwendig gewordene Absenkung des Innentellerbereichs an der Entnahmestelle wirkt sich nachteilhaft auf den Befüllungswinkel, d.h. auf den Winkelbereich der mit Produkten gefüllten Mitnehmertaschen des Aufgaberings aus (in DE 10 2006 024 071 A1 ca. nur 180°), so dass die zur Einsortierung der Artikel in den Aufgabering der Vereinzelungseinrichtung benötigte Zeit wesentlich erhöht ist.

Im Hinblick auf dieser, aus dem Stand der Technik bekannten Nachteile liegt der Erfindung die Aufgabe zugrunde, eine Vereinzelungseinrichtung, für eine Verpackungsmaschine sowie eine Verpackungsmaschine mit einer solchen Vereinzelungseinrichtung zu schaffen, bei der die insbesondere an einem Aufgabering eines Vereinzelungstellers zur Verfügung stehenden Produktaufnahmen mit einem sehr hohen Füllgrad beaufschlagt werden können.

Vorzugsweise soll außerdem eine direkte Entnahme der Produkte aus Aussparungen der Vereinzelungseinrichtung durch umlaufende Entnahmeeinheiten eines Entnahmekopfes (Greiferkopf) einer nach dem kontinuierlichen oder diskontinuierlichen Prinzip arbeitenden Verpackungsmaschine möglich sein.

Gelöst wird diese Aufgabe erfindungsgemäß durch eine Vereinzelungseinrichtung nach Anspruch 1 sowie eine Verpackungsmaschine nach Anspruch 14.

Insbesondere sind die Produktaufnahmen eines Aufgaberings, als eine Mehrzahl, insbesondere vertikal in eine Oberfläche des Aufgaberings der Vereinzelungseinrichtung, insbesondere Vereinzelungstellers, eingebrachte Aussparungen, die in radialer Richtung beidseitig gegenüberliegend geöffnet sind, ausgebildet, wobei die während eines Vereinzelungsvorgangs in diesen Aussparungen aufgenommenen Produkte in einen Entnahmebereich mittels einer Entnahmeeinrichtung, vorzugsweise direkt aus der jeweiligen Aussparung entnehmbar sind.

Dadurch dass vorzugsweise die Produkte nicht mehr seitlich in sich radial erstreckende Mitnehmertaschen des Aufgaberings eingeschoben werden, sondern in die vertikal eingebrachten Aussparungen des Aufgaberings hineinfallen, kann vorteilhafterweise ein höherer Füllgrad des Vereinzelungstellers erreicht werden. Die vertikalen Aussparungen können in ihrer Kontur optimal an die Kontur der zu vereinzelnden Produkte angepasst werden, so dass die vorhandene Fläche des Aufgaberings besser ausgenutzt wird.

Vorzugsweise sind die Aussparungen zur Aufnahme der Produkte von oben her also in vertikaler Richtung vorgesehen und ausgebildet. Das heißt, die Produkte sollen von oben her in die Aussparungen in im Wesentlichen vertikaler Richtung eintreten.

Die in der erfindungsgemäßen Verpackungsmaschine bevorzugt eingesetzte Vereinzelungseinrichtung arbeitet daher nicht länger nach dem bekannten "Taschenprinzip" (radiales Einschieben der Produkte in Taschen des Aufgaberinges), sondern vielmehr nach einem "Lochtellerprinzip" (vertikales Fallen der Produkte in die Aussparungen des Aufgaberinges), wobei das Anwendungsspektrum bezogen auf die sehr unterschiedlichen und zunehmend komplexer werdenden Produktformen bei einer Lochtellerkonstruktion erheblich größer ist, da die Aussparungen des Lochtellers optimal der jeweiligen Produktkontur angepasst werden können. Bei den bekannten Mitnehmertaschen hingegen können lediglich die Längs- und Querabmessungen der Tasche durch eine Änderung des Abstands der Taschenwände an die jeweilige Produktkontur angepasst werden.

Zudem erlaubt der erfindungsgemäß mit vorzugsweise vertikal eingebrachten Aussparungen anstatt aufgesetzten Mitnehmertaschen ausgestattete Aufgabering die schonende Verarbeitung sehr empfindlicher Produktkonsistenzen (z.B. Produkte aus zuckerüberzogenem Gelee oder ähnliches), da die Produkte fast ohne Beanspruchung in die Aussparungen des Aufgaberings hineinfallen und nicht wie bei den bekannten Mitnehmertaschen mit erheblicher Reibung seitlich hineinrutschen müssen.

Im Stand der Technik hat sowohl dieses seitliche Hineinrutschen der Produkte in die Mitnehmertaschen als auch das Weiterdrehen des Aufgaberings mit den in den Taschen eingeschobenen Produkten zur Folge, dass die Produkte einer hohen Gleitreibung ausgesetzt sind, die sich insbesondere auf die noch unverpackten Süßwarenprodukte schädigend auswirkt. Bei dem in der erfindungsgemäßen Verpackungsmaschine eingesetzten Vereinzelungsteller ist die Gleitreibung beim Produkttransport erheblich verringert, da das Hineinfallen des Produktes in die Aussparung des Aufgaberings weitgehend reibungsfrei erfolgt.

Zu einer weiteren deutlichen Reduzierung der Gleitreibung trägt eine Gestaltung des Aufgaberings nach einer bevorzugten Ausführungsform der vorliegenden Erfindung bei, gemäß welcher die im Aufgabering eingebrachten Aussparungen in vertikaler Richtung nicht durchgängig sind und die Kontur der Aussparungen zumindest teilweise an die Kontur der Produkte angepasst ist, so dass das Produkt in der Aussparung zumindest partiell formschlüssig oder formschlussartig, aufgenommen und vom Aufgabering auf produktschonende Weise tragend und nicht schiebend in den Entnahmebereich des Vereinzelungstellers weitergedreht wird.

Die in der erfindungsgemäßen Verpackungsmaschine zur Anwendung gelangende Vereinzelungseinrichtung hat einerseits durch die neuartige Gestaltung des Aufgaberings Vorteile hinsichtlich ihres erreichbaren Füllgrads und ihrer produktschonenden Arbeitsweise, gestattet aber weiterhin auch eine direkte Entnahme der vereinzelten Produkte aus den jeweiligen Aussparungen des Aufgaberings mittels einer entsprechenden Entnahmeeinrichtung (z.B. einem rotierenden Entnahmekopf mit mehreren daran schwenkbar gelagerten Entnahmeeinheiten). Direkte Entnahme bedeutet hier, insbesondere, aber nicht ausschließlich, dass keine zusätzlichen, zwischengeschalteten Hilfseinrichtungen, z.B. Unter- und Oberstempel oder Förderketten bzw. -bänder zur Produktübergabe an die Verpackungseinheit der Verpackungsmaschine notwendig sind. Vorzugsweise gestatten die Aussparungen (Taschen) des Aufgaberings durch eine Skelettbauweise, z. B. nur mit an die Produktform innkonturseitig angepassten, gegenüberliegenden Wandabschnitten, das direkte Ergreifen des Produkts durch opponierend bewegbare Greiferbacken eines Greiferbackenpaares.

Die Erfindung wird nachstehend anhand eines bevorzugten Ausführungsbeispieles und zugehöriger Zeichnungen näher erläutert. In diesen zeigen:
- Fig. 1:: eine Draufsicht auf eine Vereinzelungseinrichtung (Vereinzelungsteller) einer Verpackungsmaschine;
- Fig. 2 und 3:: perspektivische Teildarstellungen eines Produktentnahmebereichs des Vereinzelungstellers nach Fig. 1 und einer zur Produktentnahme verwendeten Entnahmeeinheit als Teil einer Verpackungseinrichtung einer Verpackungsmaschine im Moment der Produktentnahme aus dem Vereinzellungsteller, wobei Fig. 2 eine Ansicht aus stromaufseitiger Richtung auf die Entnahmeeinheit und Fig. 3 eine Ansicht aus stromabseitiger Richtung auf die Entnahmeeinheit zeigt.

Zur Vereinzelung und definierten Ausrichtung von Produkten P, wie Süßwarenartikeln, bevor diese an eine entsprechende Verpackungseinheit (z.B. einen rotierenden Packkopf) übergeben werden, wird ein Vereinzelungsteller 2 verwendet, wie er in einer Gesamtansicht in Fig. 1 dargestellt ist. Über eine nicht dargestellte Zuführ- und Sortiereinheit (z.B. Rinne oder Rutsche) werden die Produkte P auf die sich um eine zentrale, vertikale Drehachse 1 drehende, innere Vereinzelungsscheibe 3 des Vereinzelungstellers 2 aufgegeben. Von dort rutschen sie, durch die Fliehkraftwirkung bedingt, über die Oberfläche der inneren Vereinzelungsscheibe 3 und die Oberfläche 8' des daran anschließenden feststehenden Ringsegments 8 bis auf die Oberfläche 4' des Aufgaberings 4, wo sie in entsprechende vertikal eingebrachte Aussparungen 5 fallen.

Die Aussparungen 5 des Aufgaberings 4 sind jeweils in vertikaler Richtung durchgängig und unterhalb des Aufgaberings 5 ist wiederum ein feststehender Gleitring 11 angeordnet, so dass die in die Aussparungen 5 hineingefallenen Produkte P auf dem feststehenden Gleitring 11 aufliegen und vom sich drehenden Aufgabering 4 auf dem Gleitring 11 in Umfangsrichtung bis in den Entnahmebereich 6 des Vereinzelungstellers 2 weitergeschoben werden.

Diese Weiterführung der vereinzelten Produkte P in den Entnahmebereich 6 des Vereinzelungstellers 2 kann jedoch auch durch einen tragenden Aufgabering 4 realisiert werden, d.h. dass die Aussparungen 5 in vertikaler Richtung nicht durchgängig sind und die Produkte P z. B. abgestützt oder partiell formschlüssig aufgenommen innerhalb des Aufgaberings 4 liegen, so dass in dieser Ausführungsvariante der unterhalb des drehenden Aufgaberings 4 angeordnete, feststehende Gleitring 11 entfallen kann. Es kann somit unterschieden werden zwischen einer schiebenden und tragenden Ausführung des Aufgaberings 4.

Wie aus Fig. 1 erkennbar ist, dient ein Segmentabschnitt des Vereinzelungstellers 2 als Entnahmebereich 6, d.h. als Bereich 6, in dem die vereinzelten Produkte P jeweils mittels einer Entnahmeeinrichtung 7 direkt aus der jeweiligen Aussparung 5 des Aufgaberings 4 entnommen werden, wobei dieser Entnahmebereich 6 durch eine feststehende, balkenförmige Absperrung 15 und durch einen aktiven Produktabweiser (rotierende Bürste 10) vom übrigen noch auf der inneren Vereinzelungsscheibe 3 oder auf dem feststehenden Ringsegment 8 bzw. Aufgabering 4 befindlichen, unsortierten Produktstrom abgetrennt ist. Die Absperrung des Entnahmebereichs 6 von Produktstrom (Produkte außerhalb des Aufgaberings 4) kann auch in anderer, insbesondere produktabhängiger Weise, z.B. durch integrale Gestaltung (insbesondere Neigung) der Oberfläche des Vereinzelungstellers 2, insbesondere der inneren Vereinzelungsscheibe 3 erfolgen, so dass der Entnahmebereich 6 "automatisch" oder ohne besondere Einbauten oder auch auf Grund von Fernwirkung von Produkten außerhalb des Aufgaberings 4 frei bleibt.

Eine direkte radiale Produktentnahme aus den Aussparungen 5 des Aufgaberings 4 zu ermöglichen, sind die Aussparungen 5 zum Angriff der gegenüberliegenden Greiferbacken 14 der Entnahmeeinheit 13 jeweils in radialer Richtung beidseitig, d.h. radial nach innen und radial nach außen, offen.

Zudem sind das zwischen innerer Vereinzelungsscheibe 3 und Aufgabering 4 angeordnete, feststehende Ringsegment 8 und die den Aufgabering 4 radial außen umgebende Außenbande 9 im Entnahmebereich 6 jeweils teilweise oder vollständig entfernt, um eine direkte radiale Produktentnahme durch Angriff der Greiferbacken 14 der jeweiligen Entnahmeeinheit 13 von radial innen und außen am Produkt zu gestatten. Wie aus den perspektivischen Detaildarstellungen der Figuren 2 und 3 ersichtlich ist, ist die kurvenförmige Kontur der feststehenden Außenbande 9 und des feststehenden Ringsegments 8 jeweils der Bewegungsbahn der Greiferbacken 14 einer Entnahmeeinheit 13 geometrisch angepasst.

Die im Ausführungsbeispiel verwendete Entnahmeeinrichtung 7 ist als Teil einer Verpackungseinrichtung einer Verpackungsmaschine rotierender Entnahmekopf 12 (Greiferkopf) ausgestaltet, der um eine stationäre Zentralachse rotiert. An dem Entnahmekopf 12 sind wiederum mehrere Entnahmeeinheiten 13, vorzugsweise in gleichmäßiger Umfangsteilung, schwenkbar angeordnet. Die Schwenkachse 13a jeder Entnahmeeinheit 13 ist achsparallel zur Rotationsachse des Entnahmekopfes 12 vorgesehen. Die Entnahmeeinheiten 13 führen in Umfangsrichtung, vorzugsweise zum Ausgleich von Teilungsdifferenzen zwischen Vereinzelungsteller (Teilung der Aussparungen 5) und der Teilung der Entnahmeeinheiten 13 am Entnahmekopf 12, beschleunigte Bewegungen um ihre jeweilige Schwenkachse 13a aus.

Die in den Figuren 2 und 3 vergrößert dargestellte Entnahmeeinheit 13 weist zur Produktentnahme jeweils zwei einander gegenüberliegende Greiferbacken 14 auf, die zum Klemmerfassen bzw. Freigeben der Produkte P jeweils eine Schließ- bzw. Offnungsbewegung radial zum Aufgabering 4 ausführen können, um jeweils ein Produkt aus einer Aussparung 5 (Tasche) des Aufgaberings (4) aufzunehmen. Die Greiferbacken 14 eines Greiferbackenpaaren sind hierzu jeweils um zugehörige, einzelne Achsen 14a (die im Wesentlichen senkrecht zur zentralen Rotationsachse des Entnahmekopfes 12 bzw. der Schwenkachse der Entnahmeeinheiten 13 verlaufen) schwenkbar. Die Greiferbacken können auch um eine gemeinsame Achse für eine Öffnungs- und Schließbewegung des Greiferbackenpaares in der Entnahmeeinheit 13 gelagert sein.

Werden die Produkte nicht radial, sondern tangential (in Umfangsrichtung des Aufgaberinges 4), z.B. unter Segmentierung desselben entnommen, so dass den Produkten im Entnahmebereich eine Vertikalbewegung verliehen und/oder durch Absenkung der die Aussparungen bildenden Trennwände die Produkte zugänglich werden oder diese mit Vorsprüngen versehen sind (z. B. Lollipops), die ein äußeres tangentiales Angreifen von opponierenden Greiferbacken am Produkt zur Entnahme gestatten, so können die Greiferbacken auch um eine gemeinsame oder um separate Schwenkachsen achsparallel oder in Übereinstimmung mit der Schwenkachse der gesamten Entnahmeeinheit gelagert sein.

Zugleich weist die Entnahmeeinheit 13 eine Packmittelzange 16 auf, die ebenfalls schwenkbar, vorzugsweise koaxial zur Schwenkachse 13a, an der Entnahmeeinheit 13 mittels eines abgekröpften Hebels 16a gelagert ist und der Fixierung des Packmittels an dem zugehörigen, von den Greiferbacken 14 gehaltenen Produkt P dient. Die Packmittelzange 16 besitzt eine U-förmige Aussparung zur Vermeidung einer Kollision mit den Greiferbacken 14 einer um die Schwenkachse 13a schwenkbaren, zugehörigen Entnahmeeinheit 13. Das Packmittel wird vorzugsweise radial als Endlosbahn in den Entnahmekopf 12 zu einer das produkttragenden, mit diesem umlaufenden Entnahmeeinheit mit hoher Geschwindigkeit eingeschossen, durch die zugehörige Packmittelzange 16 gegen die Entnahmeeinheit bzw. das Haltebackenpaar derselben geklemmt und gehalten, so dass ein Packstoffelement benachbart zu dem ergriffenen Produkt und vorzugsweise dieses U-förmig umhüllend angeordnet wird.

Diese Achsen 14a der Greiferbacken 14 verlaufen zueinander parallel und im Wesentlichen senkrecht zur Schwenkachse 13a der Entnahmeeinheit 13.

Die Gleichachsigkeit von Schwenkachse 13a der Entnahmeeinheit 13 und Zangenschwenkachse 16a der Packmittelzange 16 hat Vorteile bei der reibungsarmen Übergabe von Produkt und Packstoffabschnitt vom Entnahmekopf 12 an einen nachgeschalteten Kopf, der die Verpackung des Produktes mindestens teilweise bewirkt, z.B. bei einer Zweikopf-Verpackungsmaschine mit zur zwei artikeltragenden Köpfen.

Ggf. kann die Zangenschwenkachse 16a der Packmittelzange 16 aber auch achsparallel, aber mit Abstand zur Schwenkachse 13a der Entnahmeeinheit 13 angeordnet sein.

Die Anordnung und Gestaltung der wesentlichen Funktionselemente des Vereinzelungstellers 2 wird aus der Gesamtansicht von oben gemäß Figur 1 ersichtlich. Die Drehachse des angetriebenen Aufgaberings 4 stellt den Mittelpunkt des Vereinzelungstellers 2 dar. Die innere Vereinzelungsscheibe 3 wird zwar ebenfalls durch einen Antrieb in Drehbewegung versetzt, jedoch ist im Ausführungsbeispiel nach Figur 1 die Drehachse 1 der inneren Vereinzelungsscheibe 3 nicht identisch mit der Drehachse des Aufgaberings 4 (= Mittelpunkt des Vereinzelungstellers 2), sondern zu dieser achsparallel versetzt angeordnet, d.h. die innere Vereinzelungsscheibe 3 und der Aufgabering 4 sind exzentrisch zueinander gelagert. Das zwischen der inneren Vereinzelungsscheibe 3 und dem äußeren Aufgabering 4 angeordnete feststehende Ringsegment 8 ist aber im Gegensatz zur inneren Vereinzelungsscheibe 3 konzentrisch zur Drehachse des Aufgaberings 4 (= Mittelpunkt des Vereinzelungstellers 2) angeordnet.

Durch die exzentrische Anordnung der inneren Vereinzelungsscheibe 3 in Bezug auf das feststehende Ringsegment 8 wird eine veränderliche radiale Breite des feststehenden Ringsegments 8 über seine Umfangserstreckung erzeugt. Durch diese veränderliche Breite wird bewirkt, dass die auf das feststehende Ringsegment 8 treffenden Produkte P mit einer zusätzlichen Bewegungskomponente beaufschlagt werden. Die dadurch erzeugte Bewegungsbeeinflussung der Produkte P bewirkt eine weitere Optimierung des Füllgrades des Aufgaberings 4.

Das in Fig. 1 dargestellte Ausführungsbeispiel ist jedoch keineswegs einschränkend zu verstehen, denn alternativ dazu ist auch eine konzentrische Anordnung von innerer Vereinzelungsscheibe 3, äußerem Aufgabering 4 und zwischengefügtem, feststehenden Ringsegment 8 denkbar. Auf diese Weise entsteht eine gleichbleibende Breite des feststehenden Ringsegments 8 über seine Umfangserstreckung und es entfällt somit auch die zusätzliche, auf die Produkte P ausgeübte Bewegungskomponente.

Aus den Figuren 2 und 3 wird deutlich, dass die Oberfläche 8' des feststehenden Ringsegments 8 auf einer höheren vertikalen Ebene als die Bodenflächen 5' der Aussparungen 5 im Aufgabering 4 liegt, so dass während des Vereinzelungsvorgangs die Produkte P unter Einwirkung der Schwerkraft in die Aussparungen 5 des Aufgaberings 4 von oben hineinfallen.

Der Vereinzelungsteller 2 fungiert somit ähnlich einem Lochteller, dessen Aussparungen 5 vorzugsweise partiell möglichst genau an die Produktkontur angepasst sind, um eine definierte (tangentiale oder radiale) Ausrichtung der Produkte P zu ermöglichen. Gleichzeitig können jedoch die Produkte P aus den Aussparungen 5 dieser lochtellerähnlichen Tellerkonstruktion direkt durch die Entnahmeeinheit 13 entnommen werden. Hierzu sind im Entnahmebereich 6 des Vereinzelungstellers 2 kurvenförmige Aussparungen (Absenkungen) vergleiche Schrägfläche 8" am feststehenden Ringsegment 8 und Schrägfläche 9' an der Außenbande 9 vorgesehen, die kollisionsfrei eine radiale Entnahmebewegung der Greiferbacken 14 gestatten.

Im Ergebnis wird durch die Erfindung somit eine Vereinzelungseinrichtung für eine Verpackungsmaschine geschaffen, die mit einem sehr hohen Füllgrad und gleichzeitig mit einer hohen Produktschonung betrieben werden kann, so dass die Effizienz und Einsatzfähigkeit der Verpackungsmaschine weiter gesteigert werden kann.

## Patentansprüche

1. Vereinzelungseinrichtung, insbesondere Vereinzelungsteller, zur Zufuhr von kleinstückigen Produkten zu einer Verpackungseinrichtung einer Verpackungsmaschine, mit einer um eine vertikale Drehachse (1) drehbaren, inneren Vereinzelungsscheibe (3) und einem radial außenliegenden, die innere Vereinzelungsscheibe (3) zumindest teilweise umgebenden, um eine vertikale Drehachse drehbaren Aufgabering (4), der Aussparungen (5), die in radialer Richtung beidseitig gegenüberliegend geöffnet sind, zur Aufnahme von Produkten aufweist, wobei die innere Vereinzelungsscheibe (3) einen durch eine Absperreinrichtung (15) abgetrennten Entnahmebereich (6) aufweist, der frei von Produkten bleibt, wobei Produkte sich in Aussparungen (5) des Aufgaberinges (4) im Entnahmebereich (6) befinden.

2. Vereinzelungseinrichtung nach Anspruch 1, **dadurch gekennzeichnet, dass** zwischen der Vereinzelungsscheibe (3) und dem Aufgabering (4) ein stationäres Ringsegment (8) vorgesehen ist, das eine Produktübergabe von der Vereinzelungsscheibe (3) zu dem Aufgabering (4) befördert.

3. Vereinzelungseinrichtung nach Anspruch 1 oder 2, **dadurch gekennzeichnet, dass** der Aufgäbering (4) eine Tragstruktur für die Produkte (P) bildet oder dem Aufgabering (4) ein Gleitring (11) zur Abstützung der Produkte in den Aussparungen (5) zugeordnet ist.

4. Vereinzelungseinrichtung nach Anspruch 3, **dadurch gekennzeichnet, dass** der Gleitring (11) unterhalb des Aufgaberings (4) feststehend angeordnet ist.

5. Vereinzelungseinrichtung nach einem der vorherigen Ansprüche 1 bis 4, **dadurch gekennzeichnet, dass** die Aussparungen (5) des Aufgaberings (4) vertikal in einer Oberfläche (4') des Aufgaberinges (4) vorgesehen und in vertikaler Richtung durchgängig sind.

6. Vereinzelungseinrichtung nach einem der vorherigen Ansprüche 1 bis 4, **dadurch gekennzeichnet, dass** die Aussparungen (5) des Aufgaberings (4) in vertikaler Richtung nicht durchgängig sind.

7. Vereinzelungseinrichtung nach einem der Ansprüche 1 bis 6, **dadurch gekennzeichnet, dass** eine Kontur der Aussparungen (5) zumindest teilweise an eine Kontur der Produkte (P) angepasst ist.

8. Vereinzelungseinrichtung nach einem der Ansprüche 1 bis 7, **dadurch gekennzeichnet, dass** zwischen der inneren Vereinzelungsscheibe (3) und dem äußeren Aufgabering (4) des Vereinzelungstellers (2) ein feststehendes Ringsegment (8) angeordnet ist.

9. Vereinzelungseinrichtung nach einem der vorherigen Ansprüche 1 bis 8, **dadurch gekennzeichnet, dass** zwischen der inneren Vereinzelungsscheibe (3) und dem äußeren Aufgabering (4) des Vereinzelungstellers (2) ein feststehendes Ringsegment (8) angeordnet ist und eine Oberfläche (8') des feststehenden Ringsegments (8) in vertikaler Richtung gesehen auf gleicher oder einer höheren Ebene liegt als die Bodenfläche (5') oder eine Bodenebene der Aussparung (5), so dass während des Vereinzelungsvorganges die Produkte (P) unter Einwirkung der Schwerkraft in die Aussparungen (5) des Aufgaberings (4) hineinfällen.

10. Vereinzelungseinrichtung nach einem der Ansprüche 1 bis 9, **dadurch gekennzeichnet, dass** eine Drehachse (1) der inneren Vereinzelungsscheibe (3) exzentrisch zur Drehachse des Aufgaberings (4) ist und eine feststehendes Ringsegment (8) konzentrisch zur Drehachse des Aufgaberings (4) angeordnet ist, so dass das feststehende Ringsegment (8) über seine Umfangserstreckung eine veränderliche radiale Breite aufweist, um den aufgegebenen Produkten (P) eine zusätzliche Bewegungskomponente zu erteilen.

11. Vereinzelungseinrichtung nach einem der Ansprüche 1 bis 10, **dadurch gekennzeichnet, dass** die innere Vereinzelungsscheibe (3), ein feststehendes Ringsegment (8) und der Aufgabering (4) jeweils konzentrisch zueinander angeordnet sind und das feststehende Ringsegment (8) über seine Umfangserstreckung eine gleichbleibende radiale Breite aufweist, wobei der Aufgabering (4) radial nach außen von einer feststehenden, ringförmigen Außenbande (9) umgeben ist.

12. Vereinzelungseinrichtung nach einem der Ansprüche 1 bis 11, **dadurch gekennzeichnet, dass** das feststehende Ringsegment (8) und/oder die Außenbande (9) im Entnahmebereich (6) des Vereinzelungstellers (2) teilweise oder vollständig entfernt sind und eine Produktentnahme aus dem Aufgabering (4) unbeeinträchtigt ist.

13. Vereinzelungseinrichtung nach einem der Ansprüche 1 bis 12, **dadurch gekennzeichnet, dass** ein Entnahmebereich (6) des Vereinzelungstellers (2) mittels eines oder mehrerer aktiver Produktabweiser vom auf die innere Vereinzelungsscheibe (3) aufgegebenen Produktstrom getrennt ist, so dass nur die in den Aussparungen (5) des Aufgaberings (4) vereinzelten Produkte (P) in den Entnahmebereich (6) des Vereinzelungstellers (2) gelangen.

14. Verpackungsmaschine zur Verpackung kleinstückiger Produkte mit einer Vereinzelungseinrichtung nach zumindest einem der Ansprüche 1 bis 13.

15. Verpackungsmaschine nach Anspruch 14, **dadurch gekennzeichnet, dass** die Produkte (P) in die Aussparungen (15) von oben einsetzbar sind, zur Förderung derselben zu einem Entnahmebereich, wobei im Entnahmebereich das vereinzelte Produkt (P) jeweils mittels einer Entnahmeeinrichtung (7) aus der jeweiligen Aussparung (5) des Aufgaberings (4) entnehmbar ist.

16. Verpackungsmaschine nach einem der Ansprüche 14 oder 15, **dadurch gekennzeichnet, dass** die Entnahmeeinrichtung (7) Teil einer Verpackungseinrichtung und als rotierender Entnahmekopf (12) mit mehreren daran schwenkbar gelagerten Entnahmeeinheiten (13) ausgeführt ist, wobei die Entnahmeeinheiten (13) mit jeweils zwei einander gegenüberliegenden schwenkbaren Greiferbacken (14) ausgestattet sind, um die Produkte (P) jeweils durch Einklemmen zwischen diesen Greiferbacken (14) in radialer Richtung oder Umfangsrichtung aus den Aussparungen (5) des Aufgaberings (4) zu entnehmen.

17. Verpackungsmaschine nach einem der Ansprüche 14 bis 16 **gekennzeichnet durch** nur zwei artikeltragende Köpfe oder mehr als zwei artikeltragende Köpfe, insbesondere drei bis fünf artikeltragende Köpfe.

## Claims

1. Singling device, in particular singling plate, for feeding small-sized products to a packaging device of a packaging machine with an inner singling disc (3) rotating about a vertical axis of rotation (1) and a radial external feeder ring (4), rotating about a vertical axis of rotation and at least partially surrounding the inner singling disc (3), that has recesses (5), which are opened opposite each other on both sides in radial direction, for receiving products, whereby the inner singling disc (3) has a take-out area (6) separated by a blocking device (15) that remains free from products, wherein products are in recesses (5) of the feeder ring (4) at the take-out area (6).

2. Singling device according to claim 1, **characterized in that** a stationary ring segment (8) that conveys a product transfer from the singling device (3) to the feeder ring (4) is provided between the singling disc (3) and the feeder ring (4).

3. Singling device according to claim 1 or 2, **characterized in that** the feeder ring (4) forms a bearing structure for the products (P), or a slide ring (11) is associated to the feeder ring (4) for supporting the products in the recesses (5).

4. Singling device according to claim 3, **characterized in that** the slide ring (11) is fixedly arranged below the feeder ring (4).

5. Singling device according to one of the preceding claims 1 to 4, **characterized in that** the recesses (5) of the feeder ring (4) are provided vertically in a surface (4') of the feeder ring (4) and are continuous in vertical direction.

6. Singling device according to one of the preceding claims 1 to 4, **characterized in that** the recesses (5) of the feeder ring (4) are not continuous in vertical direction.

7. Singling device according to one of the claims 1 to 6, **characterized in that** a contour of the recesses (5) is at least partially adapted to a contour of the products (P).

8. Singling device according to one of the claims 1 to 7, **characterized in that** a stationary ring segment (8) is arranged between the inner singling disc (3) and the outer feeder ring (4) of the singling plate (2).

9. Singling device according to one of the preceding claims 1 to 8, **characterized in that** a stationary ring segment (8) is arranged between the inner singling disc (3) and the outer feeder ring (4) of the singling plate (2), and a surface (8') of the stationary ring segment (8) if viewed in vertical direction is situated on the same or on a higher plane than a bottom surface (5') or a bottom plane of the recess (5) so that during the singling process the products (P) fall into the recesses (5) of the feeder ring (4) by action of gravity.

10. Singling device according to one of the claims 1 to 9, **characterized in that** an axis of rotation (1) of the inner singling disc (3) is arranged eccentrically to the axis of rotation of the feeder ring (4), and a stationary ring segment (8) is arranged concentrically to the axis of rotation of the feeder ring (4) so that the stationary ring segment (8) has a variable radial width over its circumferential extension in order to give an additional motion component to the supplied products (P).

11. Singling device according to one of the claims 1 to 10, **characterized in that** the inner singling disc (3), a stationary ring segment (8) and the feeder ring (4) are arranged respectively concentrically to each other, and the stationary ring segment (8) has a constant radial width over its circumferential extension, whereby the feeder ring (4) is surrounded radially outwards by a stationary ring-shaped outer band (9).

12. Singling device according to one of the claims 1 to 11, **characterized in that** the stationary ring segment (8) and/or the outer band (9) are partially or totally removed in the take-out area (6) of the singling plate (2), and a product pick-up out of the feeder ring (4) is unimpaired.

13. Singling device according to one of the claims 1 to 12, **characterized in that** a take-out area (6) of the singling plate (2) is separated by means of one or more active product deflectors from the flow of products supplied onto the inner singling disc (3) so that only the products (P) singled in the recesses (5) of the feeder ring (4) arrive into the take-out area (6) of the singling plate (2).

14. Packaging machine for packaging small-sized products with a singling device according to at least one of the claims 1 to 13.

15. Packaging machine according to claim 14, **characterized in that** the products (P) can be fed from above into the recesses (15) in order to convey them to a take-out area, whereby the singled product (P) can be taken out in the take-out area out of the respective recess (5) of the feeder ring (4) respectively by means of a take-out device (7).

16. Packaging machine according to one of the claims 14 or 15, **characterized in that** the take-out device (7) is part of a packaging device and is designed as a rotating pick-up head (12) with several pick-up units (13) swivellably mounted thereon, whereby the pick-up units (13) are provided with respectively two swivelling gripper jaws (14) facing each other in order to remove the products (P) from the recesses (5) of the feeder ring (4) respectively by clamping between these gripper jaws (14) in radial direction or circumferential direction.

17. Packaging machine according to one of the claims 14 to 18, **characterized by** only two product carrying heads or more than two product carrying heads, in particular by three to five product carrying heads.

## Revendications

1. Dispositif séparateur, notamment plateau séparateur, pour l'amenée de produits de petite taille à un dispositif d'emballage d'une machine d'emballage, comprenant un disque de séparateur (3) intérieur pouvant tourner autour d'un axe de rotation vertical (1), et un anneau de distribution (4) situé radialement à l'extérieur, qui entoure au moins partiellement le disque de séparateur (3) intérieur, peut tourner autour d'un axe vertical, et présente des alvéoles (5) ouvertes sur deux côtés opposés dans la direction radiale et destinées à accueillir des produits, le disque de séparateur (3) intérieur présentant une zone de prélèvement (6), qui est isolée par un dispositif de retenue (15) et reste exempte de produits, des produits se trouvant dans des alvéoles (5) de l'anneau de distribution (4) dans la zone de prélèvement (6).

2. Dispositif séparateur selon la revendication 1, **caractérisé en ce qu'**entre le disque de séparateur (3) et l'anneau de distribution (4) est prévu un segment d'anneau (8) stationnaire, qui favorise un transfert des produits du disque de séparateur (3) à l'anneau de distribution (4).

3. Dispositif séparateur selon la revendication 1 ou la revendication 2, **caractérisé en ce que** l'anneau de distribution (4) forme une structure porteuse pour les produits (P), ou un anneau de glissement (11), qui est destiné à supporter les produits dans les alvéoles (5), est associé à l'anneau de distribution (4).

4. Dispositif séparateur selon la revendication 3, **caractérisé en ce que** l'anneau de glissement (11) est agencé de manière fixe en position sous l'anneau de distribution (4).

5. Dispositif séparateur selon l'une des revendications précédentes 1 à 4, **caractérisé en ce que** les alvéoles (5) de l'anneau de distribution (4) sont prévues verticalement dans une surface supérieure (4') de l'anneau de distribution (4) et traversent dans la direction verticale.

6. Dispositif séparateur selon l'une des revendications précédentes 1 à 4, **caractérisé en ce que** les alvéoles (5) de l'anneau de distribution (4) ne traversent pas dans la direction verticale.

7. Dispositif séparateur selon l'une des revendications 1 à 6, **caractérisé en ce qu'**un contour des alvéoles (5) est adapté au moins partiellement à un contour des produits (P).

8. Dispositif séparateur selon l'une des revendications 1 à 7, **caractérisé en ce qu'**entre le disque de séparateur (3) intérieur et l'anneau de distribution (4) extérieur du plateau séparateur (2), est agencé un segment annulaire (8) en position fixe.

9. Dispositif séparateur selon l'une des revendications précédentes 1 à 8, **caractérisé en ce qu'**entre le disque de séparateur (3) intérieur et l'anneau de distribution (4) extérieur du plateau séparateur (2), est agencé un segment annulaire (8) en position fixe, et une surface supérieure (8') du segment annulaire (8) en position fixe se situe, vu dans la direction verticale, sur le même plan ou sur un plan plus élevé que la surface de fond (5') ou un plan de fond de l'alvéole (5), de sorte que pendant l'opération de séparation, les produits (P) tombent sous l'effet de la gravité, dans les alvéoles (5) de l'anneau de distribution (4).

10. Dispositif séparateur selon l'une des revendications 1 à 9, **caractérisé en ce qu'**un axe de rotation (1) du disque de séparateur (3) intérieur est agencé de manière excentrée par rapport à l'axe de rotation de l'anneau de distribution (4), et un segment annulaire (8) en position fixe est agencé concentriquement à l'axe de rotation de l'anneau de distribution (4), de sorte que le segment annulaire (8) en position fixe présente une largeur radiale variable sur son étendue périphérique, pour conférer aux produits (P) délivrés, une composante de mouvement supplémentaire.

11. Dispositif séparateur selon l'une des revendications 1 à 10, **caractérisé en ce que** le disque de séparateur (3) intérieur, un segment annulaire (8) en position fixe et l'anneau de distribution (4) sont agencés de manière mutuellement concentrique, et le segment annulaire (8) en position fixe présente une largeur radiale identique sur son étendue périphérique, l'anneau de distribution (4) étant entouré radialement vers l'extérieur, par un bandage extérieur (9) de forme annulaire, en position fixe.

12. Dispositif séparateur selon l'une des revendications 1 à 11, **caractérisé en ce que** le segment annulaire (8) en position fixe et/ou le bandage extérieur (9) sont partiellement ou totalement supprimés dans la zone de prélèvement (6) du plateau séparateur (2), en permettant un prélèvement sans entraves des produits de l'anneau de distribution (4).

13. Dispositif séparateur selon l'une des revendications 1 à 12, **caractérisé en ce qu'**une zone de prélèvement (6) du plateau séparateur (2) est isolée du flux de produits délivré sur le disque de séparateur (3) intérieur, au moyen d'un ou de plusieurs déflecteurs de produits, actifs, de sorte que seuls les produits (P) séparés individuellement dans les alvéoles (5) de l'anneau de distribution (4) parviennent dans la zone de prélèvement (6) du plateau séparateur (2).

14. Machine d'emballage pour emballer des produits de petite taille, comportant un dispositif séparateur selon l'une au moins des revendications 1 à 13.

15. Machine d'emballage selon la revendication 14, **caractérisée en ce que** les produits (P) peuvent être insérés dans les alvéoles (5) par le haut, pour leur transport vers une zone de prélèvement, le produit (P) individuel séparé pouvant être prélevé respectivement de l'alvéole (5) de l'anneau de distribution (4) au moyen d'un dispositif de prélèvement (7).

16. Machine d'emballage selon l'une des revendications 14 ou 15, **caractérisée en ce que** le dispositif de prélèvement (7) est réalisé en tant que partie intégrante d'un dispositif d'emballage et est conçu sous la forme d'une tête de prélèvement (12) rotative sur laquelle sont montées pivotantes plusieurs unités de prélèvement (13), les unités de prélèvement (13) étant équipées chacune de deux mors de préhension (14) pivotants et mutuellement opposés, pour prélever les produits (P) respectivement par serrage entre ces mors de préhension (14) dans la direction radiale ou la direction périphérique, hors des alvéoles (5) de l'anneau de distribution (4).

17. Machine d'emballage selon l'une des revendications 14 à 16, **caractérisée par** seulement deux têtes porteuses d'articles ou plus de deux têtes porteuses d'articles, notamment trois à cinq têtes porteuses d'articles.
